# FASCICULE DE BREVET EUROPEEN

(11) **EP 0 984 241 B1**
(45) Date de publication et mention de la délivrance du brevet: **24.05.2000**
(21) Numéro de dépôt: 98870189.2
(22) Date de dépôt: 03.09.1998
(51) Int. Cl.: F28F 9/26

(54) **Radiateur pour installation de chauffage à circulation de fluide**
Radiator für Heizungsanlage mit Flüssigkeitsumlauf
Radiator for heating system with fluid circulation

(43) Date de publication de la demande: 08.03.2000
(73) Titulaire: GENEBREV S.A., CH-1700 Fribourg (CH)
(72) Inventeur:
(74) Mandataire: Bairiot-Delcoux, Mariette

(56) Documents cités:
- EP-A- 0 631 101
- EP-A- 0 650 025
- GB-A- 2 078 361

## Description

L'invention concerne un élément de rampe modulaire selon le préambule de la revendication 1. L'invention se rapporte également à un radiateur pour installation de chauffage avec un élément de rampe modulaire.

L'invention se rapporte à de tels radiateurs constitués de pièces standardisées, qui ont l'avantage à la fois d'utiliser un petit nombre de pièces, lesquelles peuvent être produites avec des critères de qualité élevés pour un prix raisonnable, et de permettre des formes de réalisation adaptées à un nombre d'exigences esthétiques et techniques pratiquement illimitées.

Les premiers radiateurs domestiques utilisant des éléments standardisés assemblés ont été les radiateurs en fonte. Les propriétés techniques et mécaniques de la fonte imposaient des formes très massives et peu esthétiques. Outre les problèmes des soufflures et la corrosion, les inégalités de température dans le volume des radiateurs provoquaient fréquemment des problèmes d'étanchéité au niveau des raccordements, tel que cela est décrit notamment dans EP-A-0 518 843.

Les radiateurs en tôle d'acier embouti décrits notamment dans GB-A-2.082.749 posent quant à eux le problème de leurs surfaces continues peu favorables à l'écoulement de l'air, de bruit, et également de leur tenue à des variations de température importants.

EP-A-0 816 791 propose un radiateur de chauffage formé de sections de rampes en aluminium reliées à des tubes dissipeurs en acier, qui ne résout pas les problèmes de différences de température et, du fait de variations de sections entre les différents éléments, perturbe l'écoulement du fluide caloporteur.

Des échangeurs de chaleur formés d'éléments de rampes de distribution accolés sont connus notamment par la demande EP-A-0 631 101 qui a été considérée ci-après comme l'état de la technique la plus proche.

L'invention a pour but de mettre sur le marché des radiateurs éliminant pratiquement les problèmes d'inégalité dans la distribution des flux de chaleur.

Un autre but de l'invention est que, même au cas où de telles inégalités se produiraient, le radiateur soit à même d'en rendre les effets négligeables.

Un autre but de l'invention est de produire des radiateurs modulaires qui permettent, avec un nombre de pièces de base réduit, de faire face à un grand nombre de possibilités d'adaptation.

L'objet de l'invention est un élément de rampe modulaire pour radiateur de chauffage à circulation de fluide, traversé axialement par au moins un segment de rampe distributrice, comprenant des moyens de raccordement à des tubes dissipateurs de chaleur et des moyens de solidarisation avec au moins un élément adjacent, chaque élément de rampe comprenant au moins deux segments de rampes distributrices disposés parallèlement, caractérisé en ce que ces au moins deux segments étant reliés entre eux par des chambres de compensation obturables.

La chambre de compensation est formée de préférence par l'accolement de deux cavités de forme et de dimensions complémentaires disposées sur les faces de bout de deux éléments adjacents.

Avantageusement, des moyens d'étanchéité sont disposés entre deux éléments adjacents à la périphérie des deux cavités complémentaires, de préférence dans une encoche faisant le tour d'une des cavités.

Suivant une forme de réalisation avantageuse, au moins un des moyens d'étanchéité comprend un élément apte à obturer au moins partiellement la chambre de compensation correspondante de façon à limiter le passage de fluide entre au moins deux segments de rampe.

Les moyens de solidarisation avec un élément adjacent comprennent généralement au moins une bride traversée par un percement longitudinal s'étendant dans un plan situé entre les axes des rampes distributrices à chacune des extrémités de l'élément et un organe de boulonnage de dimensions correspondantes accessible depuis l'extérieur.

L'organe de boulonnage comprend par exemple une tête à pans internes, une tige filetée, le percement d'une des brides de l'élément portant un filet correspondant.

La rampe distributrice peut présenter une section de forme elliptique ou ovale.

L'invention a également pour objet un radiateur pour installation de chauffage à circulation de fluide caractérisé en ce qu'il comprend
- au moins un élément de rampe modulaire tel que décrit ci-dessus,
- des éléments creux dissipateurs de chaleur reliés à leurs extrémités respectives par des moyens de connexion adéquats à des segments de rampe distributrice connectés à l'entrée du radiateur et à des segments de rampe distributrice connectés à la sortie du radiateur.

Le radiateur comprend avantageusement deux jeux d'éléments de rampes disposés parallèlement, ces éléments de rampes et les tubes dissipateurs correspondants formant une nappe.

Le radiateur peut comprendre au moins deux nappes disposées de façon telle que leurs rampes respectives forment un angle entre elles, les éléments d'extrémité de deux nappes adjacentes étant reliés entre eux par des pièces d'angles dont les faces sont aptes à coopérer avec les faces de bout des éléments d'extrémité correspondants.

Les rampes sont, dans une forme de réalisation, disposées suivant un axe vertical.

Dans ce cas, les éléments creux dissipateurs, ont avantageusement des caractéristiques mécaniques suffisantes pour servir de support à des objets à sécher.

Suivant un mode de réalisation avantageux, les éléments de rampe comprennent un nombre pair de segments de rampe, un groupe de ces segments étant relié à l'entrée du radiateur, un autre groupe de ces segments étant relié à la sortie du radiateur, des moyens d'étanchéité étant disposés dans les chambres de compensation reliant les segments connectés à ces deux groupes.

Avantageusement, les extrémités de ces éléments creux dissipateurs, en épingle à cheveux, (ou en "U") étant raccordés distinctement à chacun de ces deux groupes de segments.

De préférence, le radiateur comporte au moins une pièce d'extrémité de rampe de forme adaptée à celle de la face de bout d'un des éléments de rampe.

Avantageusement, une des pièces d'extrémité supporte un siège de valve thermostatique s'étendant à l'intérieur de la cavité et un obturateur de valve thermostatique coopérant avec ledit siège, la manette dudit obturateur étant fixée à l'extérieur de ladite pièce d'extrémité.

D'autres possibilités et avantages de l'invention ressortiront de la description ci-après de plusieurs formes de réalisation particulières, référence étant faite aux dessins annexés, dans lesquels:

Les Figs. 1 et 3 sont des vues en perspective d'éléments de rampe de radiateurs suivant l'invention, respectivement à double et à triple segments de rampe.

Les Figs. 2 et 4 sont des vues en perspective avec éclatement de radiateurs intégrant des têtes telles que montrées respectivement aux Figs. 1 et 3.

La Fig. 5 est une vue en perspective d'un autre mode de réalisation d'un radiateur utilisant des éléments de tête montrés à la Fig. 1.

La Fig. 1 représente un élément 1 de tête de radiateur suivant l'invention. Cet élément 1 allongé comprend deux segments de rampe 2, 4 disposés parallèlement débouchant par chacune de leurs extrémités dans des cavités 5 ménagées dans chacune des faces de bout 6, 8 de l'élément 1.

L'élément 1 est façonné d'une seule pièce en métal léger, par exemple de l'aluminium.

Des tétons creux 10 en forme de couronne sont alignés parallèlement sur une des faces de l'élément 1, la cavité interne de chacune de ces couronnes étant en communication directe avec le segment de rampe 2, 4 correspondant.

Les tétons creux 10 forment partie d'un dispositif simple de raccordement avec des éléments dissipateurs de chaleur 12 tels que les tubes représentés à la Fig. 2.

Le diamètre extérieur de ces tétons 10 correspond en effet sensiblement au diamètre intérieur des tubes 12 ce qui permet une jonction par emboîtement et soudure ou collage.

Lors de l'assemblage d'un radiateur, un joint d'étanchéité (non représenté) est disposé sur le pourtour de la cavité 5 de la face 6, par exemple dans une rainure 14 telle que représentée à la Fig. 1. En appliquant l'une contre l'autre les deux faces de bout 6, 8 complémentaires de deux éléments 1 adjacents, on forme une chambre hermétique [5,5] dite "chambre de compensation" dont le volume correspond à deux fois celui des cavités 5; cette chambre [5,5] met en communication les uns avec les autres les segments de rampes 2, 4 des éléments de rampe 1 aboutés.

Les parois des cavités 5 forment une structure en caisson qui relie rigidement entre eux les deux segments de rampes 2, 4.

Une nervure (non visible sur la Fig. 1), de forme adaptée à celle de la rainure 14 fait saillie par rapport à la face de bout 8 de façon à pouvoir s'encastrer dans la rainure 14 lorsque deux éléments de rampe 1 sont aboutés, ce qui empêche tout mouvement transversal relatif de ces éléments 1 aboutés.

Chaque face de bout 6, 8 est munie de moyens de raccordement à un élément adjacent. Comme on le voit à la Fig. 1, deux percements longitudinaux 16, 18 permettent l'insertion d'éléments filetés (vis ou boulons) solidarisant deux éléments de rampes 1 adjacents.

Un de ces percements 16 est ménagé sur une bride 20 faisant saillie sur la face latérale portant les tétons 10. L'autre percement 18 débouche directement dans la face de bout. Avantageusement, les percements d'une des deux faces de bout (6 ou 8) sont filetés.

Comme on peut le constater en se référant aux Figs. 2 et 4, la tête des éléments filetés reste parfaitement accessible même lorsque le radiateur est complètement monté.

L'espacement prévu entre deux segments de rampes 2, 4 permet l'insertion d'un outil de forme appropriée (clé à pans hexagonaux) pour serrer ou desserrer les éléments filetés.

Il est donc possible, le cas échéant, de démonter par le milieu un radiateur en place pour enlever ou insérer un nouvel élément 1, pratique impossible avec les radiateurs connus de l'état de la technique.

La présence d'une chambre de compensation [5,5] dans les éléments de têtes de radiateurs de l'invention permet d'adopter une répartition de flux de fluide caloporteur en séries parallèles.

Le fluide caloporteur se distribue donc entre les différentes nappes et rampes en boucles de Tickelmann. La configuration des têtes entraîne par elle-même des pertes de charges très réduites puisque les étranglements de section sont réduits à un minimum. En conséquence, le radiateur adopte spontanément un régime de dissipation thermique aussi près de l'optimum que possible, sans intervention extérieure.

En fonction de la puissance à dissiper, les éléments 1 peuvent comprendre un nombre approprié de segments de rampes parallèles. Aux Figs. 3 et 4 sont représentés des éléments à 3 segments de rampe 2, 3, 4 et un radiateur réalisé à partir de tels éléments 1.

La parfaite étanchéité obtenue entre les éléments 1 permet en outre de s'affranchir d'une forme de section particulière (telle que la forme ronde, obligatoire lorsque l'on a recours à des nipples filetés). En conséquence, on peut choisir des sections mieux adaptées à des contraintes d'écoulement ou aux sollicitations mécaniques (section ovale, elliptique etc.).

Comme le montre la Fig. 4, on peut étendre à un nombre de rampes quelconque le principe de cet élément de rampe 1, le flux fluide caloporteur se répartissant toujours de façon équilibrée entre les différentes nappes 22 parallèles. On constatera également que même en cas d'apparition d'un défaut pour une raison externe (accumulation de débris, particules provenant de l'installation) le radiateur peut continuer à fonctionner, du fait du rééquilibrage automatique des flux dans la structure; en outre, la structure des éléments 1 limite et l'emboîtement des cavités annule ou empêche tout déplacement relatif des éléments 1, cause reconnue de défauts d'étanchéité ayant pour origine la dilatation différentielle des tubes dissipateurs 12, surtout lorsque l'on utilise des grandes longueurs de tubes.

La présence des cavités 5 au bout des éléments 1 permet en outre plusieurs variantes avantageuses: on a ainsi conçu des éléments de raccords angulaires dont les faces de bout s'emboîtent exactement sur les faces de bout de deux éléments 1, permettant la réalisation de rampes en zig-zag dont les nappes 22 s'étendant suivant des plans sécants. On a ainsi la possibilité, toujours à l'aide d'éléments standardisés, de produire un radiateur s'étendant de façon continue le long des murs d'une pièce, suivant des cloisons etc...

Un autre avantage réside dans l'accessibilité des cavités 5 formant les chambres de compensation: l'on peut, à volonté, interrompre le pontage qui met les segments de rampes 2, 4 en parallèle dans un élément ou une série d'éléments à l'aide d'une languette de cloisonnement 24 dont les dimensions correspondent à la section transversale de la chambre de compensation 5, 5. Le cas échéant, cette languette 24 peut être solidaire du joint d'étanchéité.

L'insertion de languettes 24 judicieusement disposés dans les rampes 2, 4 permet de faire parcourir au fluide caloporteur des circuits complexes optimisant les flux de chaleur par l'ajustement des pertes de charges à chaque noeud de distribution. Il permet aussi de faire jouer à certains segments de rampe d'un même élément 1 des rôles distincts. Ainsi, à la Fig. 5, une première série de segments de rampe 2 assure le rôle de rampe d'entrée du fluide caloporteur, une deuxième série assurant le rôle de rampe de sortie.

Le radiateur montré à la Fig. 5 comprend des tubes dissipateurs coudés en épingle à cheveux, ce qui rend possible certains effets décoratifs particuliers. Par ailleurs, le radiateur de la Fig. 5 peut être supporté uniquement par sa rampe, ce qui résout les problèmes d'allongement des tubes dissipateurs, sous l'effet de la dilatation thermique.

Le radiateur de la Fig. 5, aussi bien que ceux montrés aux Figs. 2 et 4, peut être disposé au choix avec les éléments 1 s'étendant verticalement ou horizontalement sans altérer notablement ses performances. On peut ainsi, en tenant compte des sollicitations mécaniques impliquées, utiliser les radiateurs de l'invention comme sèche-linge ou porte-essuies chauffants dans une salle de bain.

Les radiateurs réalisés avec les éléments 1 suivant l'invention ont l'avantage de présenter une très grande surface en contact avec l'air ambiant. Ils peuvent donc être très compacts et/ou utiliser un fluide caloporteur à plus basse température que des radiateurs classiques.

Bien que les éléments dissipateurs soient représentés ici sous la forme de tubes ronds, il va de soi que l'on peut les munir d'ailettes favorisant la dissipation de chaleur ou leur donner toute forme souhaitée.

Les éléments de rampes de radiateurs de l'invention rendent possible des raccordements extrêmement compacts: les extrémités des rampes constituées de ces éléments peuvent être interconnectées par des pièces d'extrémité en cuvette 26 dont la largeur n'excède pas celle des faces de bout 6, 8. Ces pièces d'extrémité 26 peuvent déjà comprendre des entrées taraudées débouchant au choix sur l'arrière, latéralement ou vers le bas d'un radiateur monté, rendant inutile l'usage de pièces de raccordement apparentes et minimisant la longueur de tuyauterie visible.

Il est également possible de monter des sièges de vannes (telles que les vannes thermostatiques) à l'intérieur même de ces pièces d'extrémité en cuvette 26, faisant disparaître tous les éléments en saillie du radiateur (à l'exclusion de la tête de la vanne elle-même).

Par une disposition judicieuse des languettes de cloisonnement 24 et des pièces d'extrémité, la pose des tuyauteries peut également être simplifiée, l'arrivée et la sortie de fluide caloporteur pouvant être assurées à partir de deux points adjacents.

## Revendications

1. Elément de rampe modulaire (1) pour radiateur de chauffage à circulation de fluide, traversé axialement par au moins un segment de rampe distributrice, comprenant des moyens de raccordement (10) à des éléments (12) dissipateurs de chaleur et des moyens de solidarisation (16, 18) avec au moins un élément (1, 26) adjacent, chaque élément de rampe (1) comprenant au moins deux segments de rampes distributrices (2, 3, 4) disposés parallèlement, caractérisé en ce que ces au moins deux segments (2, 3, 4) étant reliés entre eux par des chambres de compensation (5, 5) obturables.

2. Elément de rampe modulaire (1) suivant la revendication 1, caractérisé en ce que chaque chambre de compensation (5, 5) est formée par l'accolement de deux cavités (5) de forme et de dimensions complémentaires disposées sur les faces de bout (6, 8) de deux éléments de rampe (1) adjacents.

3. Elément de rampe (1) suivant la revendication 2, caractérisé en ce que des moyens d'étanchéité sont disposés entre deux éléments adjacents (1) à la périphérie des deux cavités (5) complémentaires.

4. Elément de rampe (1) suivant la revendication 3, caractérisé en ce que les moyens d'étanchéité sont disposés dans une rainure (14) faisant le tour d'une des cavités (5).

5. Elément de rampe (1) suivant l'une quelconque des revendications 2 à 4, caractérisé en ce qu'il comprend une languette de cloisonnement (24) amovible apte à obturer au moins partiellement la chambre de compensation (5, 5) correspondante de façon à limiter le passage de fluide entre au moins deux segments de rampe (2, 3, 4).

6. Elément suivant l'une quelconque des revendications précédentes, caractérisé en ce que les moyens de solidarisation (16, 18) avec un élément adjacent comprennent au moins une bride (20) traversée par un percement longitudinal (16) s'étendant dans un plan situé entre les axes des rampes distributrices (2, 3, 4) à chacune des extrémités (6, 8) de l'élément (1) et un organe de boulonnage de dimensions correspondantes accessible depuis l'extérieur.

7. Elément suivant la revendication 6, caractérisé en ce que l'organe de boulonnage comprend une tête à pans internes, une tige filetée, le percement (16, 18) d'une des brides (20) de l'élément (1) portant un filet correspondant.

8. Elément suivant l'une quelconque des revendications précédentes, caractérisé en ce que les segments de rampes distributrices (2, 3, 4) présentent une section de forme elliptique ou ovale.

9. Radiateur pour installation de chauffage à circulation de fluide caractérisé en ce qu'il comprend
- au moins un élément de rampe modulaire (1) suivant l'une quelconque des revendications précédentes,
- des éléments creux (12) dissipateurs de chaleur reliés à leurs extrémités respectives par des moyens de connexion adéquats à une rampe distributrice connectée à l'entrée du radiateur et à une rampe distributrice connectée à la sortie du radiateur.

10. Radiateur suivant la revendication 9, caractérisé en ce qu'il comprend deux jeux d'éléments de rampes (1) disposés parallèlement, ces éléments de rampe (1) et les tubes dissipateurs (12) correspondants formant une nappe (22).

11. Radiateur suivant la revendication 10, caractérisé en ce qu'il comprend au moins deux nappes (22), les éléments (1) d'extrémité de deux nappes adjacentes étant reliées entre eux par des pièces d'angles dont les faces sont aptes à coopérer avec les faces de bout des éléments (1) d'extrémité correspondants.

12. Radiateur suivant la revendication 9, caractérisé en ce que les éléments de rampe comprennent un nombre pair de segments de rampe, un groupe de ces segments étant relié à l'entrée du radiateur, un autre groupe de ces segments étant relié à la sortie du radiateur, des languettes d'étanchéité (16) étant disposées dans les chambres de compensation (5, 5) reliant les segments connectés à ces deux groupes.

13. Radiateur suivant la revendication 12, caractérisé en ce que les extrémités d'éléments dissipateurs (12), en forme de U, sont raccordées distinctement à chacun de ces deux groupes de segments.

14. Radiateur suivant l'une quelconque des revendications 9 à 13, caractérisé en ce qu'il comporte au moins une pièce d'extrémité (26) de forme adaptée à celle de la face de bout (6, 8) d'un des éléments de rampe (1).

15. Radiateur suivant la revendication 14, caractérisé en ce qu'une des pièces d'extrémité (26) supporte un siège de valve thermostatique s'étendant à l'intérieur de la cavité (5) et en un obturateur de valve thermostatique coopérant avec ledit siège, la manette dudit obturateur étant fixée à l'extérieur de ladite pièce d'extrémité (26).

16. Radiateur suivant l'une quelconque des revendications 9 à 15, caractérisé en ce que les rampes sont disposées suivant un axe vertical.

17. Radiateur suivant la revendication 16, caractérisé en ce que les éléments dissipateurs (12) ont des caractéristiques mécaniques suffisantes pour servir de support à des objet à sécher.

## Patentansprüche

1. Modulares Rampenelement (1) für einen Heizungsradiator mit Strömungsmittelumlauf, das axial von mindestens einem Verteilerrampensegment gekreuzt wird, mit Verbindungselementen (10) an die Wärme abstrahlenden Elementen (12) und Befestigungsmitteln (16, 18) mit mindestens einem Element (1, 26) neben jedem Rampenelement (1) aus mindestens zwei parallel angeordneten Verteilerrampensegmenten (2, 3, 4), dadurch gekennzeichnet, daß diese mindestens zwei Segmente (2, 3, 4) untereinander durch verschließbare Kompensationskammern (5, 5) verbunden sind.

2. Modulares Rampenelement (1) nach Anspruch 1, dadurch gekennzeichnet, daß jede Kompensationskammer (5, 5) durch Zusammenfügen von zwei Hohlräumen (5) ausgebildet ist mit einer Form und komplementären Abmessungen angeordnet auf den Stirnseiten (6, 8) der beiden benachbarten Rampenelemente (1).

3. Rampenelement (1) nach Anspruch 2, dadurch gekennzeichnet, daß Abdichtelemente zwischen zwei benachbarten Elementen (1) am Umfang der beiden komplementären Hohlräume (5) angeordnet sind.

4. Rampenelement (1) nach Anspruch 3, dadurch gekennzeichnet, daß die Abdichtelemente in einer um einen der Hohlräume (5) umlaufenden Nut (14) angeordnet sind.

5. Rampenelement (1) nach irgendeinem der Ansprüche 2 bis 4, dadurch gekennzeichnet, daß es eine herausziehbare Unterteilungszunge (24) aufweist zum mindestens teilweisen Verschließen der Kompensationskammer (5, 5) entsprechend einer Weise zum Begrenzen des Durchgangs des Strömungsmittels zwischen mindestens zwei Rampensegmenten (2, 3, 4).

6. Element nach irgendeinem der vorhergehenden Ansprüche, dadurch gekennzeichnet, daß die Befestigungsmittel (16, 18) zusammen mit einem benachbarten Element mindestens einen von einer Längsöffnung (16) durchkreuzten Flansch (18), die in einer zwischen den Achsen der Verteilerrampen (2, 3, 4) liegenden Ebene an jedem der Enden (6, 8) des Elementes (1) verläuft, und ein von außen zugängliches Schraubelement mit entsprechenden Abmessungen aufweisen.

7. Element nach Anspruch 6, dadurch gekennzeichnet, daß das Schraubelement einen Kopf mit Innenflächen und einen Gewindeschaft aufweist, wobei die Öffnung (16, 18) eines der Flansche (20) des Elementes (1) ein entsprechendes Gewinde aufweist.

8. Element nach irgendeinem der vorhergehenden Ansprüche, dadurch gekennzeichnet, daß die Verteilerrampensegmente (2, 3, 4) im Schnitt eine elliptische oder ovale Form aufweisen.

9. Radiator zum Heizungsbau mit einem umlaufenden Strömungsmittel, dadurch gekennzeichnet, daß er aufweist:
- mindestens ein modulares Rampenelement (1) nach irgendeinem der vorhergehenden Ansprüche,
- die Wärme verteilende und an ihren jeweiligen Enden durch Verbindungsmittel verbundene hohle Elemente (12),
wobei die Verbindungsmittel einer Verteilerrampe angepaßt sind, die an den Einlaß des Radiators und an eine mit dem Ausgang des Radiators verbundene Verteilerrampe angeschlossen sind.

10. Radiator nach Anspruch 9, dadurch gekennzeichnet, daß er zwei Gruppen von parallel angeordneten Rampenelementen (1) aufweist und diese Rampenelemente (1) und die entsprechenden Abstrahlrohre (12) eine Fläche (22) bilden.

11. Radiator nach Anspruch 10, dadurch gekennzeichnet, daß er mindestens zwei Flächen (22) aufweist und die Endelemente (1) von zwei benachbarten Flächen untereinander mit Winkelstücken verbunden sind, deren Seiten mit den Stirnseiten der entsprechenden Endelemente (1) zusammenwirken können.

12. Radiator nach Anspruch 9, dadurch gekennzeichnet, daß die Rampenelemente eine gerade Zahl von Rampensegmenten aufweisen, eine Gruppe dieser Segmente an den Einlaß des Radiators angeschlossen ist, eine andere Gruppe dieser Segmente an den Auslaß des Radiators angeschlossen ist und Dichtzungen (16) in den die in den beiden Gruppen verbundenen Segmente verbindenden Kompensationskammern (5, 5) angeordnet sind.

13. Radiator nach Anspruch 12, dadurch gekennzeichnet, daß die Enden der abstrahlenden Elemente (12) in Form eines U an jede dieser beiden Segmentgruppen getrennt angeschlossen sind.

14. Radiator nach irgendeinem der Ansprüche 9 bis 13, dadurch gekennzeichnet, daß er mindestens ein Endstück (26) in einer Form aufweist, die an die der Stirnseite (6, 8) eines der Rampenelemente (1) angepaßt ist.

15. Radiator nach Anspruch 14, dadurch gekennzeichnet, daß eins der Endstücke (26) einen Sitz eines in das Innere des Hohlraums (5) hineinragenden thermostatischen Ventils und einen Verschluß des mit diesem Sitz zusammenwirkenden thermostatischen Ventils abstützt, wobei das Bedienelement dieses Verschlusses auf der Außenseite dieses Endstückes (26) befestigt ist.

16. Radiator nach irgendeinem der Ansprüche 9 bis 15, dadurch gekennzeichnet, daß die Rampen entlang einer Vertikalachse angeordnet sind.

17. Radiator nach Anspruch 16, dadurch gekennzeichnet, daß die abstrahlenden Elemente (12) zum Abstützen von zu trocknenden Gegenständen ausreichende mechanische Charakteristika aufweisen.

## Claims

1. Modular header element (1) for a heating radiator with fluid circulation, through which passes axially at least one distributor header segment, comprising means (10) of connection to heat dissipating elements (12) and means (16, 18) for fixing together with at least one adjacent element (1, 26), each header element (1) comprising at least two distributor header segments (2, 3, 4) arranged in parallel, characterized in that these at least two segments (2, 3, 4) are connected to one another by means of compensating chambers (5, 5) capable of being shut off.

2. Modular header element (1) according to Claim 1, characterized in that each compensating chamber (5, 5) is formed by placing against one another two cavities (5) of complementary shape and dimensions which are arranged on the end faces (6, 8) of two adjacent header elements (1).

3. Header element (1) according to Claim 2, characterized in that sealing means are arranged between two adjacent elements (1) on the periphery of the two complementary cavities (5).

4. Header element (1) according to Claim 3, characterized in that the sealing means are arranged in a groove (14) running around one of the cavities (5).

5. Header element (1) according to any one of Claims 2 to 4, characterized in that it comprises a removable partitioning tab (24) capable of at least partially shutting off the corresponding compensating chamber (5, 5), so as to limit the passage of fluid between at least two header segments (2, 3, 4).

6. Element according to any one of the preceding claims, characterized in that the means (16, 18) for fixing together with an adjacent element comprise at least one flange (20), through which passes a longitudinal duct (16) extending in a plane located between the axes of the distributor headers (2, 3, 4) at each of the ends (6, 8) of the element (1), and a bolting member having corresponding dimensions and accessible from outside.

7. Element according to Claim 6, characterized in that the bolting member comprises a socketed head and a threaded rod, the duct (16, 18) of one of the flanges (20) of the element (1) carrying a corresponding thread.

8. Element according to any one of the preceding claims, characterized in that the distributor header segments (2, 3, 4) have an elliptically or ovally shaped cross section.

9. Radiator for a heating system with fluid circulation, characterized in that it comprises - at least one modular header element (1) according to any one of the preceding claims, - hollow heat dissipating elements (12) connected at their respective ends, by suitable connection means, to a distributor header connected to the inlet of the radiator and to a distributor header connected to the outlet of the radiator.

10. Radiator according to Claim 9, characterized in that it comprises two sets of header elements (1) arranged in parallel, these header elements (1) and the corresponding dissipating tubes (12) forming a sheet (22).

11. Radiator according to Claim 10, characterized in that it comprises at least two sheets (22), the end elements (1) of two adjacent sheets being connected to one another by means of angle pieces, the faces of which are capable of cooperating with the end faces of the corresponding end elements (1).

12. Radiator according to Claim 9, characterized in that the header elements comprise an even number of header segments, one group of these segments being connected to the inlet of the radiator, another group of these segments being connected to the outlet of the radiator, and sealing tabs (24) being arranged in the compensating chambers (5, 5) connecting the segments connected to these two groups.

13. Radiator according to Claim 12, characterized in that the ends of U-shaped dissipating elements (12) are connected separately to each of these two groups of segments.

14. Radiator according to any one of Claims 9 to 13, characterized in that it comprises at least one end piece (26) having a shape adapted to that of the end face (6, 8) of one of the header elements (1).

15. Radiator according to Claim 14, characterized in that one of the end pieces (26) supports a thermostatic valve seat extending inside the cavity (5) and in a thermostatic valve shutter cooperating with the said seat, the handle of the said shutter being fastened to the outside of the said end piece (26).

16. Radiator according to any one of Claims 9 to 15, characterized in that the headers are arranged along a vertical axis.

17. Radiator according to Claim 16, characterized in that the dissipating elements (12) have mechanical characteristics sufficient for serving as a support for articles to be dried.
